# FASCICULE DE BREVET EUROPEEN

(11) **EP 1 396 408 B1**
(45) Date de publication et mention de la délivrance du brevet: **25.03.2009**
(21) Numéro de dépôt: 03354068.3
(22) Date de dépôt: 23.07.2003
(51) Int. Cl.: B61B 12/10, B61B 12/00

(54) **Dispositif d'entraînement d'une poulie de renvoi d'un télésiège mono câble à pinces fixes**
Antriebsvorrichtung für die Umlenkscheibe einer Einseilumlaufbahn mit festen Klemmen
Return pulley drive for a monocable ropeway with fixed clamps

(30) Priorité: 04.09.2002 FR 0210924
(43) Date de publication de la demande: 10.03.2004
(73) Titulaire: POMAGALSKI, 38340 Voreppe (FR)
(72) Inventeur: Morand, Yannick, 38000 Grenoble (FR); Tamisier, Franckie, 38330 Saint Nazaire les Eymes (FR)
(74) Mandataire: Hecké, Gérard

(56) Documents cités:
- EP-A- 0 454 596
- AT-B- 388 345
- CH-A- 590 147
- FR-A- 2 255 200

## Description

### Domaine technique de l'invention

L'invention concerne un télésiège de transport à câble aérien porteur-tracteur et à pinces fixes de retenue des sièges, comprenant une poulie de renvoi sur laquelle passe le câble, et des moyens de positionnement de la poulie à axe vertical sur un chariot monté dans la station sur un dispositif de support pour une utilisation en poulie motrice entraînée par un mécanisme motoréducteur, et/ou en poulie de tension.

### État de la technique

La poulie motrice à axe vertical des télésièges fixes monocâble est classiquement entraînée en rotation par un système de transmission à couple conique permettant un renvoi à angle droit d'un mouvement de rotation en provenance d'un motoréducteur disposé horizontalement sur une plateforme surélevée de la station. La mise en oeuvre d'une telle chaîne cinématique de transmission est compliquée, et nécessite un encombrement longitudinal important dans la station. La diversité des sous-ensembles, et le temps de montage et de réglage des équipements, augmentent le nombre d'intervenants et le prix de revient de ces installations connues.

### Objet de l'invention

L'invention a pour but de permettre la réalisation d'une station de télésiège fixe monocâble de structure simplifiée et à encombrement longitudinal réduit, utilisant un maximum de composants mécaniques standards selon le type de gares à équiper, et indépendamment de l'utilisation d'une poulie motrice ou d'une poulie de tension.

Selon l'invention, ce but est atteint par le fait que le mécanisme motoréducteur comporte une ligne d'arbres coaxiaux s'étendant perpendiculairement à la poulie de renvoi selon une direction sensiblement verticale.

Selon un mode de réalisation préférentiel, le mécanisme motoréducteur est composé d'un moteur électrique et d'un réducteur mécanique constituant deux modules indépendants disposés de part et d'autre de la poulie de renvoi. Le premier arbre de sortie à grande vitesse du moteur traverse un fourreau tubulaire solidaire du chariot, et est entouré coaxialement par le deuxième arbre de sortie creux à petite vitesse du réducteur.

Le montage modulaire en ligne d'arbres du mécanisme motoréducteur permet d'obtenir une chaîne cinématique courte sans nécessiter des moyens de transmission intercalaires du type couple conique. Un tel entraînement direct entraîne une réduction du temps de montage, et de l'encombrement longitudinal de la station.

D'autres caractéristiques peuvent être utilisées isolément ou en combinaison :
- le moyeu de la poulie tourne autour du fourreau avec interposition de roulements, et comporte un manchon d'entraînement relié au deuxième arbre rotatif du réducteur ;
- le réducteur mécanique à engrenages de démultiplication est situé au-dessus de la poulie, et à l'opposé du moteur électrique par rapport à la direction verticale ;
- le mécanisme motoréducteur comprend un moteur équipé d'un commutateur électronique de vitesse pour l'entraînement direct de la poulie ;
- la poulie est dotée d'une roue dentée susceptible de coopérer avec un moteur de secours solidaire du chariot ;
- le dispositif de support comprend un socle supportant des profilés fixes horizontaux le long desquels se déplace le chariot par l'intermédiaire d'organes de roulement ;
- le chariot de support de la poulie de renvoi est associé à un dispositif tendeur agissant dans la direction de la ligne pour la mise sous tension mécanique du câble.

Selon une variante sans réducteur mécanique, le moteur peut être équipé d'un commutateur électronique de vitesse pour l'entraînement direct de la poulie à axe vertical.

### Description sommaire des dessins

D'autres avantages et caractéristiques ressortiront plus clairement de la description qui va suivre d'un mode particulier de réalisation de l'invention donné à titre d'exemple non limitatif et représenté aux dessins annexés, dans lesquels :
- la figure 1 est une vue schématique en élévation du mécanisme d'entraînement axial de la poulie de renvoi d'une gare de télésiège fixe selon l'invention ;
- la figure 2 est une vue de profil de la figure 1, le moteur électrique n' étant pas représenté ;
- la figure 3 montre une vue en plan de la figure 1, la position B en pointillé de la poulie correspondant à la course maximum du chariot mobile ;
- la figure 4 représente une vue en coupe à échelle agrandie, de la liaison d'accouplement du réducteur avec la poulie.

### Description d'un mode de réalisation préférentiel.

Sur les figures 1 à 4, un câble porteur-tracteur 10 aérien d'un télésiège passe autour d'une poulie de renvoi 12 à axe vertical logée dans une gare ou station d'extrémité 14. Le câble 10 s'étend en boucle sans fin le long d'une voie montante, et d'une voie descendante, et les sièges, dont l'un 16 est représenté sur la figure 2, sont accrochés au câble 10 à intervalles réguliers par des pinces 18 de retenue fixes.

La station 14 illustrée à la figure 1, est une station aval motrice, dans laquelle la poulie de renvoi 12 horizontale est entraînée en rotation par un mécanisme motoréducteur 20 s'étendant perpendiculairement à la poulie 12, l'ensemble étant porté par un dispositif de support 22 avec un décalage en hauteur prédéterminé.

Le dispositif de support 22 est composé d'un socle 24 fixe en béton ancré au sol, et d'un châssis 26 métallique horizontal comprenant des profilés fixes 28 en l, et un chariot 30 monté à translation horizontale par l'intermédiaire d'organes de roulement 32.

La poulie 12 et le mécanisme motoréducteur 20 sont montés sur l'une des extrémités du chariot 30. La course longitudinale du chariot 30 s'étend sur une longueur de l'ordre de 3 mètres entre les positions A et B de la figure 3, pour assurer la tension du câble 10. Un dispositif tendeur, formé par exemple par un vérin 66 ou un contrepoids, est associé au chariot de manière à agir dans la direction de la ligne.

Le mécanisme motoréducteur 20 comporte un moteur électrique 34 disposé sous la poulie 12, et un réducteur 36 de vitesse agencé au-dessus de la poulie 12, et en alignement coaxial avec le moteur 34. L'arbre de sortie vertical du moteur 34 est muni d'un volant 37 d'inertie, et traverse un fourreau 38 tubulaire assujetti au chariot 30, de manière à constituer l'arbre 40 à grande vitesse accouplé à l'entrée du réducteur 36.

Le réducteur 36 mécanique est doté de plusieurs étages d'engrenages 42 démultiplicateurs, et d'un arbre de sortie 44 à petite vitesse pour l'entraînement en rotation de la poulie 12. Une paire de roulements 46 est intercalée coaxialement entre le fourreau 38 fixe et un alésage 48 cylindrique du moyeu 50 de la poulie 12. L'arbre de sortie 44 du réducteur 36 est creux, et est accouplé directement à un manchon 52 d'entraînement fixé au moyeu 50 par des vis et pions 54 d'assemblage. Le carter du réducteur 36 est supporté par une paire de bras de couple 55.

Les deux arbres 40, 44 sont coaxiaux en s'étendant perpendiculairement par rapport à la poulie 12. Le montage modulaire en ligne d'arbres du mécanisme motoréducteur 20 permet d'obtenir une chaîne cinématique courte sans nécessiter des moyens de transmission intercalaires du type couple conique. La structure d'entraînement selon l'invention permet de réduire le temps de montage, ainsi que l'encombrement longitudinal de la station 14.

Un train de galets 56 est monté sur un balancier 58 articulé à l'entrée de la station 14 autour d'un axe transversal 60 de manière à dévier le câble 10 vers le bas en direction de la poulie 12.

Une roue dentée 62 de secours est rigidement fixée à la face inférieure de la poulie 12 pour coopérer avec un moteur de secours 64 solidaire du chariot 30. Le moteur de secours 64 peut un motoréducteur électrique entraîné par un groupe électrogène, ou un moteur hydraulique. La poulie de renvoi 12 peut ainsi être entraînée en rotation par le moteur de secours 64 en cas d'intervention sur le mécanisme motoréducteur 20.

Le montage de la poulie de renvoi 12 sur le chariot 30 mobile, et l'utilisation d'éléments standards pour constituer le mécanisme motoréducteur 20, permettent d'obtenir une modularité des sous-ensembles de stations de télésièges.

Dans le cas d'une station aval 14 selon la figure 1, la poulie 12 est une poulie motrice entraînée en rotation par le mécanisme motoréducteur 20. Le déplacement vers la droite du chariot 30 (flèche F, figure 3) entre les positions A et B, permet en plus d'assurer une tension du câble 10.

La poulie 12 peut également être transformée en simple poulie de tension, par exemple pour la station amont du télésiège. Dans ce cas, le moteur électrique 34 et le réducteur 36 ne sont pas montés. II suffit de supprimer la liaison d'accouplement du réducteur 36 et du moteur électrique 34 avec la poulie 12. En coulissant sous l'action du vérin 66 du dispositif tendeur agissant dans la direction de la ligne, le chariot 30 maintient le câble 10 en permanence sous tension constante.

Selon une variante sans réducteur mécanique, le moteur peut être équipé d'un commutateur électronique de vitesse pour l'entraînement direct de la poulie à axe vertical.

## Revendications

1. Télésiège de transport à câble (10) aérien porteur-tracteur et à pinces fixes de retenue des sièges (16), comprenant dans une station (14) une poulie de renvoi (12) sur laquelle passe la câble (10), et des moyens de positionnement de la poulie (12) à axe vertical sur un chariot (30) monté sur un dispositif de support (22) pour une utilisation en poulie motrice entraînée par un mécanisme motoréducteur (20) et/ou en poulie de tension,
**caractérisé en ce que** le mécanisme motoréducteur (20) comporte une ligne d'arbres coaxiaux s'étendant perpendiculairement à la poulie de renvoi (12) selon une direction sensiblement verticale.

2. Télésiège selon la revendication 1, **caractérisé en ce que** le mécanisme motoréducteur (20) est composé d'un moteur électrique (34) et d'un réducteur (36) mécanique constituant deux modules indépendants disposés de part et d'autre de la poulie de renvoi (12)

3. Télésiège selon la revendication 2, **caractérisé en ce que** le premier arbre de sortie (40) à grande vitesse du moteur (34) traverse un fourreau (38) tubulaire solidaire du chariot (30), et est entouré coaxialement par le deuxième arbre de sortie (44) creux à petite vitesse du réducteur (36).

4. Télésiège selon la revendication 3, **caractérisé en ce que** le moyeu (50) de la poulie (12) tourne autour du fourreau (38) avec interposition de roulements (46), et comporte un manchon (52) d'entraînement relié au deuxième arbre (44) rotatif du réducteur (36).

5. Télésiège selon la revendication 1 à 4, **caractérisé en ce que** le réducteur (36) mécanique à engrenages (42) de démultiplication est situé au-dessus de la poulie (12), et à l'opposé du moteur électrique (34) par rapport à la direction verticale.

6. Télésiège selon la revendication 1, **caractérisé en ce que** le mécanisme motoréducteur (20) comprend un moteur équipé d'un commutateur électronique de vitesse pour l'entraînement direct de la poulie (12).

7. Télésiège selon l'une des revendications 1 à 6, **caractérisé en ce que** la poulie (12) est dotée d'une roue dentée (62) susceptible de coopérer avec un moteur de secours (64) solidaire du chariot (30).

8. Télésiège selon la revendication 1, **caractérisé en ce que** le dispositif de support (22) comprend un socle (24) supportant des profilés fixes (28) horizontaux le long desquels se déplace le chariot (30) par l'intermédiaire d'organes de roulement (32).

9. Télésiège selon la revendication 8, **caractérisé en ce que** le chariot (30) de support de la poulie de renvoi (12) est associé à un dispositif tendeur (66) agissant dans la direction de la ligne pour la mise sous tension mécanique du câble (10).

10. Télésiège selon la revendication 7, **caractérisé en ce que** le moteur de secours (64) est formé par un motoréducteur électrique entraîné par un groupe électrogène.

## Claims

1. A transport chair lift with a single overhead carrying-hauling rope (10) and fixed grips for securing the chairs (16), comprising in a terminal (14) a bull-wheel (12) on which the rope (10) runs, and means for positioning the vertical-axis bull-wheel (12) on a carriage (30) mounted on a support device (22) for use as a drive wheel driven by a geared motor mechanism (20) and/or as a tensioning wheel,
**characterized in that** the geared motor mechanism (20) comprises a coaxial shaft line extending perpendicularly to the bull-wheel (12) in a substantially vertical direction.

2. The chair lift according to claim 1, **characterized in that** the geared motor mechanism (20) is composed of an electric motor (34) and a mechanical speed reducer (36) constituting two independent modules arranged on each side of the bull-wheel (12).

3. The chair lift according to claim 2, **characterized in that** the first high-speed output shaft (40) of the motor (34) passes through a tubular sheath (38) securedly attached to the carriage (30), and is coaxially surrounded by the second hollow low-speed output shaft (44) of the geared motor mechanism (36).

4. The chair lift according to claim 1 to 4, **characterized in that** the hub (50) of the bull-wheel (12) rotates around the sheath (38) with interposed bearings (46) and comprises a drive sleeve (52) connected to the second rotary shaft (44) of the speed reducer (36).

5. The chair lift according to claim 1 to 4, **characterized in that** the mechanical speed reducer (36) with gearing-down cog-wheels (42) is situated above the bull-wheel (12) and opposite from the electric motor (34) with respect to the vertical direction.

6. The chair lift according to claim 1, **characterized in that** the geared motor mechanism (20) comprises a motor equipped with an electronic speed control for direct drive of the bull-wheel (12).

7. The chair lift according to one of the claims 1 to 6, **characterized in that** the bull-wheel (12) is equipped with a toothed wheel (62) designed to cooperate with an emergency motor (64) securedly attached to the carriage (30).

8. The chair lift according to claim 1, **characterized in that** the support device (22) comprises a base (24) supporting fixed horizontal sections (28) along which the carriage (30) moves by means of roller means (32).

9. The chair lift according to claim 8, **characterized in that** the support carriage (30) of the bull-wheel (12) is associated with a tensioning device (66) acting in the direction of the line to mechanically tension the rope (10).

10. The chair lift according to claim 7, **characterized in that** the emergency motor (64) is formed by an electric geared motor driven by an electricity generating set.

## Patentansprüche

1. Sessellift zum Transport an einem Lufttrag- und -zugseil (10) mit festen Klemmen, welche die Sitze (16) halten, der in einer Station (14) eine Umlenkrolle (12) umfasst, über die das Seil (10) geführt wird, und Positionierungsmittel mit vertikaler Achse zum Positionieren der Rolle (12) auf einem Wagen (30), der an eine Tragvorrichtung (22) montiert ist, für eine Verwendung der Rolle als Triebrolle, die von einem Getriebemotormechanismus (20) angetrieben wird, und/oder als Spannungsrolle, **dadurch gekennzeichnet, dass** der Getriebemotormechanismus (20) eine Reihe koaxialer Wellen umfasst, die sich lotrecht zur Umlenkrolle (12) entsprechend einer im Wesentlichen vertikalen Richtung erstrecken.

2. Sessellift nach Anspruch 1, **dadurch gekennzeichnet, dass** der Getriebemotormechanismus (20) einen Elektromotor (34) und ein mechanisches Getriebe (36) umfasst, die zwei voneinander unabhängige Module bilden, die beidseits der Umlenkrolle (12) angeordnet sind.

3. Sessellift nach Anspruch 2, **dadurch gekennzeichnet, dass** die erste Abtriebswelle (40) mit hoher Geschwindigkeit des Motors (34) durch eine röhrenförmige Hülse (38) geführt ist, die fest mit dem Wagen (30) verbunden ist, und koaxial von der zweiten, hohlen Abtriebswelle mit niedriger Geschwindigkeit (44) des Getriebes (36) umschlossen ist

4. Sessellift nach Anspruch 3, **dadurch gekennzeichnet, dass** die Nabe (50) der Rolle (12) um die Hülse (38) dreht, wobei dazwischen Lager (46) vorgesehen sind, und eine Antriebsbuchse (52) umfasst, die mit der zweiten Drehwelle (44) des Getriebes (36) verbunden ist.

5. Sessellift nach Anspruch 1 bis 4, **dadurch gekennzeichnet, dass** das mechanische Getriebe (36) mit Reduktionsgetrieben (42) über der Rolle (12) und entgegengesetzt zum Elektromotor (34) bezogen auf die vertikale Richtung angeordnet ist. angeordnet ist.

6. Sessellift nach Anspruch 1, **dadurch gekennzeichnet, dass** der Getriebemotormechanismus (20) einen Motor umfasst, der mit einem elektronischen Geschwindigkeitsschalter zum direkten Antrieb der Rolle (12) versehen ist.

7. Sessellift nach einem der Ansprüche 1 bis 6, **dadurch gekennzeichnet, dass** die Rolle (12) mit einem Zahnrad (62) versehen ist, das geeignet ist, mit einem Hilfsmotor (64) zusammenzuwirken, der fest mit dem Wagen (30) verbunden ist.

8. Sessellift nach Anspruch 1, **dadurch gekennzeichnet, dass** die Tragvorrichtung (22) einen Sockel (24) umfasst, der feste, horizontale Profile (28) umfasst, entlang derer sich der Wagen (30) mittels Rollvorrichtungen (32) bewegt.

9. Sessellift nach Anspruch 8, **dadurch gekennzeichnet, dass** der Wagen (30), der die Umlenkrolle (12) trägt, mit einer Spannvorrichtung (66) verbunden ist, die in Richtung der Strecke wirkt, um das Seil (10) mechanisch zu spannen,

10. Sessellift nach Anspruch 7, **dadurch gekennzeichnet, dass** der Hilfsmotor (64) von einem Elektrogetriebemotor gebildet wird, der von einem Energieerzeugungsaggregat angetrieben wird.
